# EUROPÄISCHE PATENTSCHRIFT

(11) **EP 2 898 272 B1**
(45) Veröffentlichungstag und Bekanntmachung des Hinweises auf die Patenterteilung: **02.08.2017**
(21) Anmeldenummer: 13759258.0
(22) Anmeldetag: 10.09.2013
(51) Int. Cl.: F25D 23/04

(54) **KÄLTEGERÄT MIT EINEM BEHÄLTER**
REFRIGERATOR WITH A CONTAINER
APPAREIL RÉFRIGÉRANT MUNI D'UN BAC

(30) Priorität: 20.09.2012 DE 102012216907
(43) Veröffentlichungstag der Anmeldung: 29.07.2015
(73) Patentinhaber: BSH Hausgeräte GmbH, 81739 München (DE)
(72) Erfinder: BRIEM, Robert, 89150 Laichingen (DE); FONFARA-DÖRR, Astrid, 89077 Ulm (DE); KAMMEL, Anja, 89075 Ulm (DE); LINKE, Christine, 89423 Gundelfingen (DE); MAHLER, Andreas, 89143 Blaubeuren-Asch (DE); PFISTER, Bernd, 89079 Ulm (DE)
(86) Internationale Anmeldenummer: PCT/EP2013/068758
(87) Internationale Veröffentlichungsnummer: WO 2014/044580

(56) Entgegenhaltungen:
- EP-A2- 2 299 215
- CN-A- 101 709 911

## Beschreibung

Die Erfindung betrifft ein Kältegerät, mit mindestens einem im Innenraum des Kältegeräts angeordneten Behälter zur Aufnahme von Kühlgut, wobei der Behälter einen Grundkörper und eine an dem Grundkörper verschiebbar zwischen einer offenen Position und einer geschlossen Position gelagerte Tür aufweist, durch die der Behälter durch eine Verlagerung der Tür geöffnet oder geschlossen werden kann. Ferner betrifft die Erfindung einen Behälter zur Anordnung in einem Innenraum eines derartigen Kältegeräts.

Kältegeräte, insbesondere als Haushaltsgeräte ausgebildete Kältegeräte, sind bekannt und werden zur Haushaltsführung in Haushalten oder im Gastronomiebereich eingesetzt, um verderbliche Lebensmittel und/oder Getränke bei bestimmten Temperaturen zu lagern.

Im Innenraum von Kältegeräten sind Behälter zur Aufnahme von speziellen Kühlgütern, wie z.B. von Butterstücken mit handelsüblichen Abmessungen vorgesehen. Aus der DE 10 2010 002 415 A1 ist ein derartiger Behälter zur Lagerung von Butterstücken bekannt, der eine verschiebbare Tür aufweist, um im Inneren des Behälters ein Butterstück platzieren bzw. entnehmen zu können. Jedoch muss diese Tür händisch geöffnet und geschlossen werden.

CN 101709911 A offenbart einen Kühlschrank mit einer Kühlschranktür, welche eine Minitaturtür umfasst. Eine Schiebetür ist über einen Stützarm mit der Minitaturtür gekoppelt. Die Schiebetür ist zudem mit einer Rückstellfeder verbunden. Beim Öffnen der Minitaturtür wird eine Schiebetür als Abtrennung zwischen einen kleinen Kühlbereich und dem restlichen Kühlbereich des Kühlschranks gezogen. Beim Öffnen der Minitaturtür wird zudem die Rückstellfeder gespannt. Das Schließen der Miniaturtür erfolgt durch die Rückstellkraft der Rückstellfeder. Bei geschlossener Miniaturtür ist der kleine Kühlbereich mit dem restlichen Kühlbereich verbunden.

EP 2 299 215 A2 offenbart eine automatische Tür-schließvorrichtung zum automatischen Öffnen oder Schließen einer Schublade ohne manuelle Kräfte auf die Schublade auszuüben, wobei eine Antriebsvorrichtung mit der Schublade gekoppelt ist und die Antriebseinrichtung auf der Grundlage von Signalen von einem Eingangsteil und Signalen aus einem Erfassungsteil mit einem Controller betrieben wird.

Es sind daher die der Erfindung zugrundeliegende Aufgaben, ein Kältegerät mit einem Behälter und einen Behälter für ein derartiges Kältegerät bereitzustellen, dessen Handhabbarkeit gesteigert ist.

Diese Aufgaben werden durch die Gegenstände mit den Merkmalen nach den unabhängigen Ansprüchen gelöst. Vorteilhafte Weiterbildungen sind Gegenstand der abhängigen Ansprüche, der Beschreibung und der Zeichnungen.

Die vorliegende Erfindung basiert auf der Erkenntnis, dass die Handhabbarkeit bereits dann gesteigert ist, wenn eine Vorrichtung zum semiautomatischen Öffnen oder Schließen der Tür vorgesehen wird.

Gemäß einem ersten Aspekt wird die erfindungsgemäße Aufgabe durch ein Kältegerät gelöst, bei dem eine Antriebseinrichtung mit der Tür zur Verlagerung der Tür in Wirkverbindung steht. Dadurch wird der technische Vorteil erreicht, dass ein umständliches händisches Öffnen und/oder Schließen der Tür nicht mehr nötig ist, sondern es zum Öffnen und/oder Schließen der Tür ausreicht, die Antriebseinrichtung zu aktivieren.

Unter einem Kältegerät wird insbesondere ein Haushaltsgerät verstanden, also ein Kältegerät, das zur Haushaltsführung in Haushalten oder im Gastronomiebereich eingesetzt wird, und insbesondere dazu dient, Lebensmittel und/oder Getränke bei bestimmten Temperaturen zu lagern, wie bspw. ein Kühlschrank, ein Gefrierschrank, eine Kühlgefrierkombination, eine Gefriertruhe oder ein Weinkühlschrank.

In einer vorteilhaften Ausführungsform ist die Antriebseinrichtung als Öffnungseinrichtung ausgebildet. Somit unterstützt die Antriebseinrichtung lediglich eine Öffnungsbewegung der Tür, jedoch keine Schließbewegung der Tür. Dadurch wird der technische Vorteil erreicht, dass keine Sicherheitsvorkehrungen für das Verschließen des Behälters durch Verlagern der Tür vorgesehen werden müssen, da die Antriebseinrichtung die Tür nur zum Öffnen verlagert und daher keine Extremitäten eines Benutzers durch die Antriebseinrichtung eingeklemmt werden könnten.

Die Antriebseinrichtung weist ein Federelement auf, das mit der Tür in Wirkverbindung steht, um die Verlagerung der Tür zu bewirken. Dadurch wird der technische Vorteil erreicht, dass durch die Verwendung eines Federelements die Antriebseinrichtung einen besonders einfachen, aber zugleich zuverlässigen Aufbau aufweist. Dabei sind das Federelement und die Tür federkraftübertragend miteinander verbunden.

Die Antriebseinrichtung weist ein Auslöseelement auf, mit dem die Verlagerung der Tür auslösbar ist. Dadurch wird der technische Vorteil erreicht, dass durch das Auslöseelement die Bedienung der Antriebseinrichtung besonders bequem wird.

In einer vorteilhaften Ausführungsform ist die Antriebseinrichtung zur Übertragung mechanischer Energie der Tür bei Verlagerung der Tür zum Federelement ausgebildet. Dadurch wird der technische Vorteil erreicht, dass mechanische Energie zum Verlagern der Tür aus der geschlossenen Position in die offene Position z.B. durch ein Verlagern der Tür aus der offenen Position in die geschlossen Position zum Federelement übertragen und dort gespeichert werden kann.

In einer vorteilhaften Ausführungsform ist das Federelement eine Spiralfeder. Dadurch wird der technische Vorteil erreicht, dass eine besonders kompakte, wenig Bauraum beanspruchende Antriebseinrichtung bereitgestellt wird.

In einer vorteilhaften Ausführungsform steht das Federelement mit einem Zahnrad in Wirkverbindung, das mit einer Zahnstange kämmt, die mit der Tür kräfteübertragend verbunden ist. Dadurch wird der technische Vorteil erreicht, dass so eine besonders einfache, aber zuverlässige Antriebseinrichtung bereitgestellt wird. Dabei sind das Federelement und das Zahnrad kräfteübertragend miteinander verbunden.

In einer vorteilhaften Ausführungsform weist die Antriebseinrichtung ein Dämpferelement auf, das in Wirkverbindung mit der Tür steht. Dadurch wird der technische Vorteil erreicht, dass die Tür nicht abrupt mit Erreichen der offenen Position durch Anschlagen von Abschnitten des Behälters abgebremst wird.

In einer vorteilhaften Ausführungsform steht das Dämpferelement mit dem Zahnrad in Wirkverbindung. Dadurch wird der technische Vorteil erreicht, dass so eine besonders einfache, aber zuverlässige Antriebseinrichtung bereitgestellt wird, die ferner besonders geräuscharm ist.

In einer vorteilhaften Ausführungsform steht die Antriebseinrichtung mit einer weiteren Tür zur Verlagerung der weiteren Tür in Wirkverbindung. Dadurch wird der technische Vorteil erreicht, dass eine weitere Tür ohne umständliches händisches Öffnen und/oder Schließen der Tür durch Aktivieren der Antriebseinrichtung geöffnet und/oder geschlossen werden kann.

In einer vorteilhaften Ausführungsform steht ein weiteres Federelement der Antriebseinrichtung in Wirkverbindung mit der weiteren Tür, um eine Verlagerung der Tür zu bewirken. Auch dadurch wird der technische Vorteil erreicht, dass durch die Verwendung eines weiteren Federelements die Antriebseinrichtung einen besonders einfachen, aber zugleich zuverlässigen Aufbau aufweist. Dabei ist das Federelement mit der weiteren Tür federkraftübertragend verbunden.

In einer vorteilhaften Ausführungsform weist die Antriebseinrichtung ein weiteres Auslöseelement auf, mit dem eine Verlagerung der weiteren Tür auslösbar ist. Dadurch wird der technische Vorteil erreicht, dass durch das Auslöseelement die Bedienung der Antriebseinrichtung noch bequemer wird.

In einer vorteilhaften Ausführungsform ist die Antriebseinrichtung zur Übertragung mechanischer Energie der weiteren Tür bei Verlagerung der weiteren Tür zu einem weiteren Federelement ausgebildet. Dadurch wird der technische Vorteil erreicht, dass mechanische Energie zum Verlagern der weiteren Tür aus der geschlossenen Position zum Verlagern in die offene Position z.B. durch ein Verlagern der weiteren Tür aus der offenen Position in die geschlossen Position zum weiteren Federelement übertragen und dort gespeichert werden kann.

In einer vorteilhaften Ausführungsform ist eine weitere Spiralfeder mit einem weiteren Zahnrad in Wirkverbindung, das mit einer weiteren Zahnstange kämmt, die mit der weiteren Tür in Wirkverbindung steht. Auch dadurch wird der technische Vorteil erreicht, dass eine besonders kompakte, wenig Bauraum beanspruchende Antriebseinrichtung bereitgestellt wird. Dabei sind das weitere Zahnrad mit der weiteren Zahnstange und die weiter Zahnstange jeweils kräfteübertragend miteinander verbunden.

Gemäß einem zweiten Aspekt wird die erfindungsgemäße Aufgabe durch einen Behälter zur Anordnung in einem Innenraum eines Kältegeräts gelöst, wobei der Behälter einen Grundkörper und eine an dem Grundkörper zwischen einer offenen Position und einer geschlossen Position verschiebbar gelagerte Tür aufweist, durch die der Behälter durch eine Verlagerung der Tür geöffnet oder geschlossen werden kann, wobei eine Antriebseinrichtung mit der Tür zur Verlagerung der Tür in Wirkverbindung steht. Auch dadurch wird der technische Vorteil erreicht, dass ein umständliches händisches Öffnen und/oder Schließen der Tür nicht mehr nötig, sondern es zum Öffnen und/oder Schließen der Tür ausreicht, die Antriebseinrichtung zu aktivieren.

Weitere Ausführungsbeispiele werden Bezug nehmend auf die beiliegenden Zeichnungen erläutert. Es zeigen:
Fig. 1 eine Vorderansicht eines Kältegerätes,
Fig. 2 eine Darstellung der Innenseite einer Kältegerätetür mit einem daran befestigen Behälter,
Fig. 3, eine perspektivische Darstellung des Behälters der Fig. 2,
Fig. 4 eine perspektivische Darstellung der Antriebseinrichtung, und
Fig. 5 eine weitere perspektivische Darstellung der Antriebseinrichtung.

Fig. 1 zeigt einen Kühlschrank als Ausführungsbeispiel für ein Kältegerät 100 mit einer oberen Kältegerätetür **114 und einer unteren** Kältegerätetür 112 an seiner Kältegerätevorderseite. Der Kühlschrank dient bspw. zur Kühlung von Lebensmitteln und umfasst einen Kältemittelkreislauf mit einem Verdampfer (nicht dargestellt), einem Verdichter (nicht dargestellt), einem Verflüssiger (nicht dargestellt) und einem Drosselorgan (nicht dargestellt).

Der Verdampfer ist als Wärmetauscher ausgebildet, in dem nach einer Expansion das flüssige Kältemittel durch Wärmeaufnahme von dem zu kühlenden Medium, d.h. Luft im Inneren des Kühlschranks, verdampft wird.

Der Verdichter ist ein mechanisch angetriebenes Bauteil, das Kältemitteldampf vom Verdampfer absaugt und bei einem höheren Druck zum Verflüssiger ausstößt.

Der Verflüssiger ist als Wärmetauscher ausgebildet, in dem nach der Kompression das verdampfte Kältemittel durch Wärmeabgabe an ein äußeres Kühlmedium, d.h. die Umgebungsluft, verflüssigt wird.

Das Drosselorgan ist eine Vorrichtung zur ständigen Verminderung des Druckes durch Querschnittsverminderung.

Das Kältemittel ist ein Fluid, das für die Wärmeübertragung in dem kälteerzeugenden System verwendet wird, das bei niedrigen Temperaturen und niedrigem Druck des Fluides Wärme aufnimmt und bei höherer Temperatur und höherem Druck des Fluides Wärme abgibt, wobei üblicherweise Zustandsänderungen des Fluides inbegriffen sind.

An der Innenseite 116 der unteren Kältegerätetür 112 ist ein Behälter 104 angeordnet, der sich bei geschlossener unterer Kältegerätetür 112 im Innenraum 102 des Kältegeräts 100 befindet. Der Behälter 104 ist im vorliegenden Ausführungsbeispiel zur Aufnahme von speziellem Kühlgut, nämlich acht Butterstücken handelsüblicher Abmessungen mit einem Gewicht von 250g, ausgebildet.

Ferner zeigt Fig. 1, dass der Behälterinnenraum 118 des Behälters 104 durch eine Trennwand 110 in zwei gleich große Aufnahmeräume unterteilt ist. Jedem der beiden Aufnahmeräume ist eine verschiebbare Tür 106, 108 zugeordnet. So kann durch Verlagern jeder der verschiebbaren Türen 106, 108 jeweils einer der beiden Aufnahmeräume geöffnet werden, oder beide Aufnahmeräume geschlossen werden.

Fig. 2 zeigt, dass im vorliegenden Ausführungsbeispiel der Behälter 104 einen Grundkörper 200 und die beiden verschiebbaren Türen 106, 108 umfasst. Der Grundkörper 200 des Behälters 104 und die beiden verschiebbaren Türen 106, 108 sind im vorliegenden Ausführungsbeispiel aus einem optisch transparenten Kunststoffmaterial gefertigt, so dass eine Inspektion des Behälterinnenraums 118 auch bei geschlossenen Türen 106, 108 möglich ist.

Im vorliegenden Ausführungsbeispiel ist der Grundkörper 200 einstückig ausgebildet, indem er z.B. aus optisch transparentem Kunststoffmaterial mittels Spritzguss gefertigt wurde. Der Grundkörper 200 weist eine im Wesentlichen quaderförmige Grundform auf.

Fig. 3 zeigt, dass im vorliegenden Ausführungsbeispiel der Grundkörper 200, die schon erwähnte Trennwand 110, zwei Seitenwände 300 und eine Rückwand 302 sowie einen Bodenabschnitt 308 aufweist.

Die Türen 106, 108 hingegen weisen im vorliegenden Ausführungsbeispiel je einen Vorderabschnitt 304 und einen Dachabschnitt 306 auf, die zusammen im Querschnitt ein L-förmiges Profil ergeben. Somit kann durch Verlagern der Türen 106, 108 der Behälter 104 zweiseitig geöffnet werden, d.h. der Behälter 104 wird sowohl an seiner Vorderseite als auch an seiner Oberseite geöffnet, so dass eine große Zugangsöffnung zur bequemen Entnahme oder Einlagerung von Kühlgut zur Verfügung steht.

Ferner sind im vorliegenden Ausführungsbeispiele je ein vorderseitiges Profil 310 und ein rückseitiges Profil 312 jeder der beiden Türen 106, 108 zugeordnet, die der Führung der beiden Türen 106, 108 dienen. Außerdem weist im vorliegenden Ausführungsbeispiel der Behälter 104 einen Absteller 314 zur Befestigung an der Innenseite 116 der unteren Kühlgerätetür 112 auf.

Dem Behälter 104 ist im vorliegenden Ausführungsbeispiel eine Antriebseinrichtung 316 zugeordnet. Die Antriebseinrichtung 316 ist im vorliegenden Ausführungsbeispiel als eine Öffnungseinrichtung bzw. -automatik ausgebildet, die lediglich eine Verlagerung der Tür 106 aus der geschlossen Position in die offene Position bewirkt.

Die Antriebseinrichtung 316 ist im vorliegenden Ausführungsbeispiel durch ein Auslöseelement 318 betätigbar, worauf die Antriebseinrichtung 316 die Tür 106 so verlagert, dass der der Tür 106 zugeordnete Aufnahmeraum geöffnet wird und damit für eine Bedienperson zugänglich ist. Im vorliegenden Ausführungsbeispiel ist das Auslöseelement 318 als Taster ausgebildet, mit dem eine Rastverbindung 324 der Tür 104 mit dem Behälter 104, im vorliegenden Ausführungsbeispiel mit der Seitenwand 300, gelöst werden kann, die die Tür 106 in der geschlossenen Position fixiert.

Des Weiteren weist im vorliegenden Ausführungsbeispiel die Antriebseinrichtung 316 ein weiteres Auslöseelement 320 auf, mit dem eine weitere Rastverbindung 326 der weiteren Tür 108 mit dem Behälter 104, im vorliegenden Ausführungsbeispiel mit der gegenüberliegenden Seitenwand 300 gelöst werden kann. Auf Betätigung des weiteren Auslöseelements 320 wird die weitere Tür 108 durch die Antriebseinrichtung 316 verlagert, sodass der der weiteren Tür 108 zugeordnete Aufnahmeraum geöffnet und damit zugänglich ist. Auch hier bewirkt die als Öffnungseinrichtung bzw. -automatik ausgebildete Antriebseinrichtung 316 lediglich eine Verlagerung der Tür 106 aus der geschlossen Position in die offene Position.

Fig. 3 zeigt schließlich, dass im vorliegenden Ausführungsbeispiel die Antriebseinrichtung 316 ein Deckelelement 322 aufweist, dass die Antriebseinrichtung 316 vor dem Eindringen von Schmutz oder korrosionsfördernder Feuchtigkeit schützt.

Fig. 4 zeigt ein Ausführungsbeispiel der Antriebseinrichtung 316. Die Antriebseinrichtung ist im vorliegenden Ausführungsbeispiel auf dem Dachabschnitt 306 der Tür 106 angeordnet. In alternativen Ausführungsformen kann die Antriebseinrichtung 316 aber auch an dem Vorderabschnitt 304 der Tür 106 angeordnet sein.

Die Antriebseinrichtung 316 weist im vorliegenden Ausführungsbeispiel ein Zahnrad 400, eine Zahnstange 402 und ein Dämpferelement 404 auf. Das Zahnrad 400 kämmt mit der Zahnstange 402, die fest mit der Tür 106 verbunden ist. Somit führt eine Drehbewegung des Zahnrades 400 zu einer Verlagerung der Tür 106, so dass diese öffnet oder schließt, und umgekehrt eine Verlagerung der Tür 106 führt zu einer Drehbewegung des Zahnrades 400. Dabei wird die Drehbewegung des Zahnrades 400 und damit die Verlagerung der Tür 106 durch das Dämpferelement 404 gedämpft, das im vorliegenden Ausführungsbeispiel kräfteübertragend mit dem Zahnrad 400 verbunden ist.

Fig. 5 zeigt, dass im vorliegenden Ausführungsbeispiel das Zahnrad 400 mit einem Federelement 500 derart in Wirkverbindung steht, dass durch eine Drehbewegung des Zahnrads 400 das Federelement 500 gespannt und ein Entspannen des Federelements 500 eine Drehbewegung des Zahnrads 400 und damit eine Verlagerung der Tür 106 bewirkt. Durch das Spannen wird mechanische Energie, z.B. der Tür 106, in dem Federelement 500 gespeichert und durch das Entspannen wieder abgegeben. Dabei ist im vorliegenden Ausführungsbeispiel das Federelement 500 als Spiralfeder 502 ausgebildet, die in einem Innenraum 504 des hohl ausgebildeten Zahnrades 322 angeordnet ist.

Im vorliegenden Ausführungsbeispiel ist die Antriebseinrichtung 316 ferner ausgebildet, auch die weitere Tür 108 zu verlagern und weist daher ein weiteres Zahnrad 400, eine weitere Zahnstange 402 und ein weiteres Dämpferelement 404 sowie ein weiteres Federelement 500 mit dem gleichen Aufbau wie oben beschrieben auf.

Im Betrieb soll z.B. die Tür 106 in die geöffnete Position verlagert werden. Hierzu wird das Auslöseelement 318 betätigt und damit die Tür 106 durch Lösen der Rastverbindung 324 freigegeben. Daraufhin kann sich das vorgespannte Federelement 500 entspannen. Das Entspannen des Federelements 500 bewirkt eine Drehbewegung des Zahnrades 400, die durch das Kämmen mit der Zahnstange 402 an der Tür 106 bewirkt, dass die Tür 106 aus der geschlossen Position in die geöffnete Position verlagert wird. So wird die in dem Federelement 500 gespeicherte mechanische Energie auf die Tür 106 übertragen. Dabei bewirkt das Dämpfungselement 404, dass die Tür 106 nicht abrupt mit Erreichen der offenen Position durch Anschlagen von Abschnitten des Behälters 104 abgebremst wird. Mit Erreichen der geöffneten Position ist das Federelement 500 entspannt.

Wenn anschließend die Tür 106 wieder geschlossen wird, bewirkt dies, dass durch das Kämmen der Zahnstange 402 mit dem Zahnrad 400 das Federelement 500 wieder gespannt wird, sodass mit Erreichen der geschlossenen Position der Tür 106 das Federelement 500 wieder so gespannt ist, um die nötige mechanische Energie zum Verlagern der Tür 106 aus der geschlossenen Position in die offene Position bereitzustellen, wenn das Auslöseelement 318 erneut betätigt wird.

Ferner kann anschließend die weitere Tür 108 in die geöffnete Position verlagert werden. Hierzu wird das Auslöseelement 320 betätigt und damit die weitere Tür 108 durch Lösen der Rastverbindung 326 freigegeben. Daraufhin kann sich in analogerweise das vorgespannte Federelement 500 entspannen. Mit Erreichen der geöffneten Position ist das Federelement 500 entspannt.

Wenn anschließend die weitere Tür 108 wieder geschlossen wird, bewirkt dies in analoger Weise, dass das Federelement 500 wieder gespannt wird, sodass mit Erreichen der geschlossenen Position der weiteren Tür 108 das Federelement 500 wieder so gespannt ist, um die nötige mechanische Energie zum Verlagern der weiteren Tür 108 aus der geschlossenen Position in die offene Position bereitzustellen, wenn das Auslöseelement 320 erneut betätigt wird.

**Bezugszeichenliste**

| | | | |
|---|---|---|---|
| 100 | Kältegerät | 500 | Federelement |
| 102 | Innenraum | 502 | Spiralfeder |
| 104 | Behälter | 504 | Innenraum |
| 106 | Tür | | |
| 108 | Tür | | |
| 110 | Trennwand | | |
| 112 | untere Kältegerätetür | | |
| 114 | obere Kältegerätetür | | |
| 116 | Innenseite | | |
| 118 | Behälterinnenraum | | |
| | | | |
| 200 | Grundkörper | | |
| | | | |
| 300 | Seitenwand | | |
| 302 | Rückwand | | |
| 304 | Vorderabschnitt | | |
| 306 | Dachabschnitt | | |
| 308 | Bodenabschnitt | | |
| 310 | vorderseitiges Profil | | |
| 312 | rückseitiges Profil | | |
| 314 | Absteller | | |
| 316 | Antriebseinrichtung | | |
| 318 | Auslöseelement | | |
| 320 | Auslöseelement | | |
| 322 | Deckelelement | | |
| 324 | Rastverbindung | | |
| 326 | Rastverbindung | | |
| | | | |
| 400 | Zahnrad | | |
| 402 | Zahnstange | | |
| 404 | Dämpferelement | | |

## Patentansprüche

1. Behälter (104) zur Anordnung in einem Innenraum (102) eines Kältegeräts (100), wobei der Behälter (104) einen Grundkörper (200) und eine an dem Grundkörper (200) verschiebbar gelagerte Tür (106, 108) aufweist, durch die der Behälter (104) durch eine Verlagerung der Tür (106, 108) geöffnet oder geschlossen werden kann, wobei eine Antriebseinrichtung (316) mit der Tür (106, 108) zur Verlagerung der Tür (106, 108) in Wirkverbindung steht, **dadurch gekennzeichnet, dass** die Antriebseinrichtung (316) ein Federelement (500) aufweist, dass mit der Tür (106, 108) in Wirkverbindung steht, um die Verlagerung der Tür (106, 108) zu bewirken, und dass die Antriebseinrichtung (316) ein Auslöseelement (318, 320) aufweist, mit dem die Verlagerung der Tür (106, 108) auslösbar ist.

2. Behälter (104) nach Anspruch 1, **dadurch gekennzeichnet, dass** die Antriebseinrichtung (316) als Öffnungseinrichtung ausgebildet ist.

3. Behälter (104) nach Anspruch 1, **dadurch gekennzeichnet, dass** die Antriebseinrichtung (316) zur Übertragung mechanischer Energie der Tür (106, 108) bei der Verlagerung der Tür (106, 108) zum Schließen der Tür (106, 108) zum Federelement (500) ausgebildet ist.

4. Behälter (104) nach einem der vorhergehenden Ansprüche 1 bis 3, **dadurch gekennzeichnet, dass** das Federelement (500) eine Spiralfeder (502) ist.

5. Behälter (104) nach einem der Ansprüche 1 bis 4, **dadurch gekennzeichnet, dass** das Federelement (500) mit einem Zahnrad (400) in Wirkverbindung steht, das mit einer Zahnstange (402) kämmt, die mit der Tür (106, 108) in Wirkverbindung stehend verbunden ist.

6. Behälter (104) nach einem der vorhergehenden Ansprüche 1 oder 5, **dadurch gekennzeichnet, dass** die Antriebseinrichtung (316) ein Dämpferelement (404) aufweist, dass in Wirkverbindung mit der Tür (106, 108) steht.

7. Behälter (104) nach Anspruch 6, **dadurch gekennzeichnet, dass** das Dämpferelement (404) mit dem Zahnrad (402) in Wirkverbindung steht.

8. Behälter (104) nach einem der vorhergehenden Ansprüche, **dadurch gekennzeichnet, dass** die Antriebseinrichtung (316) mit einer weiteren Tür (108) zur Verlagerung der weiteren Tür (108) in Wirkverbindung steht.

9. Behälter (104) nach Anspruch 8, **dadurch gekennzeichnet, dass** ein weiteres Federelement (500) der Antriebseinrichtung (316) mit der weiteren Tür (108) mechanische Energie übertragend verbunden ist, um eine Verlagerung der Tür (108) zu bewirken.

10. Behälter (104) nach Anspruch 8 oder 9, **dadurch gekennzeichnet, dass** die Antriebseinrichtung (316) ein weiteres Auslöseelement (320) aufweist, mit dem die Verlagerung der weiteren Tür (108) auslösbar ist.

11. Behälter (104) nach Anspruch 8, 9 oder 10, **dadurch gekennzeichnet, dass** die Antriebseinrichtung (316) zur Übertragung mechanischer Energie der weiteren Tür (108) bei Verlagerung der weiteren Tür (108) zum Federelement (500) ausgebildet ist.

12. Behälter (104) nach einem der Ansprüche 8 bis 11, **dadurch gekennzeichnet, dass** eine weitere Spiralfeder (502) in Wirkverbindung mit einem weiteren Zahnrad (400) in steht, das mit einer weiteren Zahnstange kämmt, die mit der weiteren Tür (106) in Wirkverbindung stehend verbunden ist.

13. Kältegerät (100), mit mindestens einem im Innenraum (102) des Kältegeräts (100) angeordneten Behälter (104) zur Aufnahme von Kühlgut nach mindestens einem der Ansprüche 1 bis 12.

## Claims

1. Container (104) for arrangement in an interior (102) of a refrigeration appliance (100), wherein the container (104) has a base body (200) and a door (106, 108) supported movably on the base body (200), by means of which door the container (104) can be opened or closed by shifting the door (106, 108), wherein a drive device (316) is actively connected to the door (106, 108) in order to shift the door (106, 108), **characterised in that** the drive device (316) has a spring element (500) which is actively connected to the door (106, 108) in order to effect the shifting of the door (106, 108) and that the drive device (316) has a trigger element (318, 320) with which the shifting of the door (106, 108) can be triggered.

2. Container (104) according to claim 1, **characterised in that** the drive device (316) is embodied as an opening device.

3. Container (104) according to claim 1, **characterised in that** when the door (106, 108) is shifted in order to close the door (106, 108), the drive device (316) is embodied to transmit mechanical energy of the door (106, 108) to the spring element (500).

4. Container (104) according to one of the preceding claims 1 to 3, **characterised in that** the spring element (500) is a helical spring (502).

5. Container (104) according to one of claims 1 to 4, **characterised in that** the spring element (500) is actively connected to a toothed wheel (400) which meshes with a toothed rack (402) which is actively connected to the door (106, 108).

6. Container (104) according to one of the preceding claims 1 or 5, **characterised in that** the drive device (316) has a damper element (404) which is actively connected to the door (106, 108).

7. Container (104) according to claim 6, **characterised in that** the damper element (404) is actively connected to the toothed wheel (402).

8. Container (104) according to one of the preceding claims, **characterised in that** the drive device (316) is actively connected to a further door (108) for shifting the further door (108).

9. Container (104) according to claim 8, **characterised in that** a further spring element (500) of the drive device (316) is connected to the further door (108) in a manner so as to transmit mechanical energy, in order to effect a shifting of the door (108).

10. Container (104) according to claim 8 or 9, **characterised in that** the drive device (316) has a further trigger element (320), with which the shifting of the further door (108) can be triggered.

11. Container (104) according to claim 8, 9 or 10, **characterised in that** when shifting the further door (108) the drive device (316) is embodied to transmit mechanical energy of the further door (108) to the spring element (500).

12. Container (104) according to one of claims 8 to 11, **characterised in that** a further helical spring (502) is actively connected to a further toothed wheel (400) which meshes with a further toothed rack which is actively connected to the further door (106).

13. Refrigeration appliance (100), having at least one container (104) arranged in the interior (102) of the refrigeration appliance (100) for receiving items to be cooled according to at least one of claims 1 to 12.

## Revendications

1. Contenant (104) à disposer dans un espace intérieur (102) d'un appareil frigorifique (100), dans lequel le contenant (104) présente un corps de base (200) et une porte (106, 108) logée de manière déplaçable sur le corps de base (200), laquelle permet d'ouvrir ou de fermer le contenant (104) via un déplacement de la porte (106, 108), dans lequel un dispositif d'entraînement (316) se trouve en liaison fonctionnelle avec la porte (106, 108) pour le déplacement de la porte (106, 108), **caractérisé en ce que** le dispositif d'entraînement (316) présente un élément à ressort (500) se trouvant en liaison fonctionnelle avec la porte (106, 108), afin d'occasionner le déplacement de la porte (106, 108) et **en ce que** le dispositif d'entraînement (316) présente un élément de déclenchement (318, 320) permettant de déclencher le déplacement de la porte (106, 108).

2. Contenant (104) selon la revendication 1, **caractérisé en ce que** le dispositif d'entraînement (316) est exécuté sous forme de dispositif d'ouverture.

3. Contenant (104) selon la revendication 1, **caractérisé en ce que** le dispositif d'entrainement (316) est exécuté sous forme d'élément à ressort (500) afin de transmettre l'énergie mécanique de la porte (106, 108) lors du déplacement de la porte (106, 108) pour fermer la porte (106, 108).

4. Contenant (104) selon l'une des revendications précédentes 1 à 3, **caractérisé en ce que** l'élément à ressort (500) est un ressort en spirale (502).

5. Contenant (104) selon l'une des revendications 1 à 4, **caractérisé en ce que** l'élément à ressort (500) se trouve en liaison fonctionnelle avec une roue dentée (400) qui s'engrène avec une crémaillère (402) reliée en liaison fonctionnelle dormante avec la porte (106, 108).

6. Contenant (104) selon l'une des revendications précédentes 1 ou 5, **caractérisé en ce que** le dispositif d'entrainement (316) présente un élément amortisseur (404) se trouvant en liaison fonctionnelle avec la porte (106, 108).

7. Contenant (104) selon la revendication 6, **caractérisé en ce que** l'élément amortisseur (404) se trouve en liaison fonctionnelle avec la roue dentée (402).

8. Contenant (104) selon l'une des revendications précédentes, **caractérisé en ce que** le dispositif d'entraînement (316) se trouve en liaison fonctionnelle avec une porte supplémentaire (108) pour le déplacement de la porte supplémentaire (108).

9. Contenant (104) selon la revendication 8, **caractérisé en ce qu'**un élément à ressort supplémentaire (500) du dispositif d'entraînement (316) est relié à la porte supplémentaire (108) de manière à transmettre de l'énergie mécanique, afin d'occasionner un déplacement de la porte (108).

10. Contenant (104) selon la revendication 8 ou 9, **caractérisé en ce que** le dispositif d'entraînement (316) présente un élément de déclenchement supplémentaire (320) avec lequel le déplacement de la porte supplémentaire (108) est déclenchable.

11. Contenant (104) selon la revendication 8, 9 ou 10, **caractérisé en ce que** le dispositif d'entrainement (316) est exécuté sous forme d'élément à ressort (500) afin de transmettre l'énergie mécanique de la porte supplémentaire (108) lors du déplacement de la porte supplémentaire (108).

12. Contenant (104) selon l'une des revendications 8 à 11, **caractérisé en ce qu'**un ressort en spirale supplémentaire (500) se trouve en liaison fonctionnelle avec une roue dentée supplémentaire (400) qui s'engrène avec une crémaillère supplémentaire reliée en liaison fonctionnelle dormante avec la porte supplémentaire (106).

13. Appareil frigorifique (100) avec au moins un contenant (104) disposé dans l'espace intérieur (102) de l'appareil frigorifique (100) afin d'accueillir des denrées à réfrigérer, selon au moins une des revendications 1 à 12.
